# FASCICULE DE BREVET EUROPEEN

(11) **EP 1 590 185 B1**
(45) Date de publication et mention de la délivrance du brevet: **21.01.2009**
(21) Numéro de dépôt: 04707558.5
(22) Date de dépôt: 03.02.2004
(51) Int. Cl.: B42D 15/10, B42D 15/00, B41M 3/14

(54) **PROCEDE POUR LA REALISATION D'UN COMPOSANT OPTIQUE DE SECURITE**
HERSTELLUNGSVERFAHREN EINES OPTISCHEN SICHERHEITSBAUTEILS
METHOD OF PRODUCING AN OPTICAL SECURITY COMPONENT

(30) Priorité: 03.02.2003 FR 0301221
(43) Date de publication de la demande: 02.11.2005
(73) Titulaire: Hologram Industries (S.A.), 77600 Bussy St Georges (FR)
(72) Inventeur: SOUPARIS, Hugues, F-94130 Nogent Sur Marne (FR); SEVEGRAND, Thierry, F-92130 Issy Les Moulineaux (FR)
(74) Mandataire: Bredema
(86) Numéro de dépôt international: PCT/FR2004/000251
(87) Numéro de publication internationale: WO 2004/069553

(56) Documents cités:
- WO-A-01/07268
- WO-A-01/36213
- US-A- 5 492 370

## Description

La présente invention concerne le domaine de l'authentification de documents et plus particulièrement celui des composants optiques d'identification mettant en oeuvre des éléments diffractants.

Ces composants sont utilisés sous forme métallisée pour le marquage de cartes de crédits ou de billets de banque. Ils sont alors fabriqués sous forme de pistes ou de fils, ou encore de composants surfaciques appelés « patchs ». Ils sont parfois démétallisés localement de manière à dessiner un contour reconnaissable présentant la forme d'un logo, ou encore pour dégager une trame transparente.

Ils sont également utilisés sous forme transparente, permettant une lecture par transparence. Ils sont alors utilisés pour l'identification de cartes d'identité, de passeport, de badges ou de cartes d'accès.

Certains composants comportent en outre un élément coloré reconnaissable, pour augmenter la sécurité contre la contrefaçon (voir par exemple US-A-5492370).

Ces éléments sont appliqués sur le document ou la pièce à sécuriser par pressage, laminage ou transfert à chaud ou à froid.

Le brevet américain US5513019 décrit un signe de sécurité comprenant un hologramme de phase gravé en relief dans un film de « Mylar » ayant une couche réfléchissante d'oxyde de tungstène, de sulfure de zinc, ou d'un mélange. La microtexture de relief produit un hologramme semi-transparent, permettant la visualisation d'une information complémentaire.

La demande de brevet PCT W00136213 décrit un composant pour l'authentification d'un document ou d'un produit, présentant un film plastique transparent embossé pour présenter au moins un réseau diffractant, la surface embossée étant au moins partiellement revêtue par une couche de métallisation, caractérisé en ce que le film embossé présente une première zone produisant un effet arc-en-ciel selon une première orientation du composant par rapport à une direction d'éclairage, ledit effet arc-en-ciel disparaissant lorsque le composant est orienté perpendiculairement à la première orientation, et une deuxième zone enduite d'un matériau diélectrique produisant un effet coloré d'une première couleur pour une première orientation du composant et une deuxième couleur différente pour l'orientation perpendiculaire à la première orientation.

Dans cette solution, la première zone est une zone métallisée et la deuxième zone est une zone présentant un dépôt d'un matériau diélectrique. Le composant est réalisé selon un procédé comportant une étape d'estampage d'un film transparent, une étape de métallisation du film estampé, une étape de démétallisation partielle du film estampé ainsi préparé et une étape de dépôt d'un matériau diélectrique.

La présente invention vise à améliorer de tels composants par la combinaison dans un même composant des caractéristiques produites habituellement :
- Par une marque holographique ou diffractante sur fond métallisé
- Par une marque holographique ou diffractante sur un fond transparent
- Par une marque imprimée sur un fond transparent
- Par des micro-signes (caractères, lignes, formes)

La combinaison de ces différentes caractéristiques rend le composant particulièrement difficile à reproduire.

A cet effet, l'invention concerne selon son acception la plus générale un procédé pour la réalisation d'un composant optique de sécurité, comportant une étape d'estampage d'un film transparent ant, une étape de dépôt sous vide d'une couche de matériau diélectrique de haut indice optique sur toute la surface, une étape de métallisation partielle du film ainsi préparé et une étape d'encollage, caractérisé en ce que l'étape d'estampage est réalisée avec une matrice présentant un premier type de zones dont l'état de surface est mat, un deuxième type de zones dont l'état de surface présente des gravures pour former un réseau diffractant, et en ce que l'étape de métallisation consiste à déposer une couche de métal sur une partie seulement des zones de chaque type, l'autre partie restant transparente.

Avantageusement, l'estampage est réalisé avec une matrice présentant en outre un troisième type de zones dont l'état de surface est lisse.

Selon une autre variante, la matrice présentant en outre un quatrième type de zones dont l'état de surface est semi-mat, avec une granulosité inférieure à l'état de surface mat.

Selon une variante de mise en oeuvre, certaines desdites parties métallisées présentent une plus petite dimension inférieure à 0,5 mm.

Selon une autre variante non exclusive de la précédente, certaines desdites parties transparentes présentent une plus petite dimension inférieure à 0,5 mm.

L'invention concerne aussi une matrice pour la mise en oeuvre de ce procédé, présentant un premier type de zones dont l'état de surface est mat, un deuxième type de zones dont l'état de surface présente des gravures pour former un réseau diffractant et un troisième type de zones dont l'état de surface est lisse, certaines desdites zones présentent une plus petite dimension inférieure à 0,5 mm.

Elle concerne encore un composant de sécurité caractérisé en ce qu'il présente des zones colorées correspondant à un réseau de diffraction, des zones présentant un aspect de métal mat et des zones présentant un aspect de miroir réfléchissant, certaines desdites zones présentent une plus petite dimension inférieure à 0,5 mm.

L'invention sera mieux comprise à la lecture de la description qui suit, se référant aux dessins annexés correspondant à un exemple non limitatif de réalisation, où :
- la figure 1 représente une vue agrandie d'un exemple de composant réalisé selon le procédé de l'invention.

Le composant de sécurité présente des zones (1) transparent présentant un aspect mat, des zones métallisées (2) présentant un effet miroir, et des zones colorées (3).

Ce composant est réalisé par une succession de quatre opérations seulement.

La première opération est une étape d'estampage d'un film plastique, par exemple un film en polyester transparent.

L'estampage est réalisé avec une matrice présentant trois ou quatre types d'état de surface :
- un état de surface lisse, poli, correspondant aux zones du film entourant la partie active
- un état de surface mat, présentant une granulosité aléatoire pour les zones devant présenter un effet coloré et pour les zones devant présenter une transparence
- un état de surface structuré pour former un réseau diffractant sur le film
- et éventuellement un effet de surface semi-mat avec une granulosité faible pour des zones devant présenter un aspect pastel.

La deuxième opération consiste en un dépôt sous vide d'une couche de matériau diélectrique de haut indice optique, par exemple du sulfure de Zinc (ZnS), sur toute la surface du film estampé.

La troisième opération est une étape de métallisation partielle de la surface du film, en repérage avec les zones estampées pour former un réseau diffractant. La métallisation recouvre une partie seulement des zones diffractantes et une partie seulement des zones mates, certains éléments de ces zones de recouvrement présentant une grande finesse, avec une plus petite dimension inférieure à 0,5 millimètres.

La dernière étape est une étape d'encollage par laminage ou enduction d'une couche adhésive.

La marque colorée présente une couleur gris clair, pour être visible sur les parties métalliques. Elle présente un aspect métal mat qui contraste fortement avec l'aspect miroir. Elle est par contre imperceptible sur les parties transparentes.

Elle peut également être optiquement active par combinaison avec d'autres effets optiques, pour présenter une couleur pastel ou un effet de filigrane.

## Revendications

1. Procédé pour la réalisation d'un composant optique de sécurité, comportant une étape d'estampage d'un film transparent, une étape de dépôt sous vide d'une couche de matériau diélectrique de haut indice optique sur toute la surface, une étape de métallisation partielle du film ainsi préparé et une étape d'encollage, **caractérisé en ce que** l'étape d'estampage est réalisée avec une matrice présentant un premier type de zones dont l'état de surface est mat, un deuxième type de zones dont l'état de surface présente des gravures pour former un réseau diffractant, et **en ce que** l'étape de métallisation consiste à déposer une couche de métal (2) sur une partie seulement des zones de chaque type, l'autre partie restant transparente (1).

2. Procédé selon la revendication 1, **caractérisé en ce que** l'estampage est réalisé avec une matrice présentant en outre un troisième type de zones dont l'état de surface est lisse.

3. Procédé selon la revendication 2, **caractérisé en ce que** l'estampage est réalisé avec une matrice présentant en outre un quatrième type de zones dont l'état de surface est semi-mat, avec une granulosité inférieure à l'état de surface mat.

4. Procédé selon la revendication 1, **caractérisé en ce que** certaines desdites parties métallisées présentent une plus petite dimension inférieure à 0,5 mm.

5. Procédé selon la revendication 1, **caractérisé en ce que** certaines desdites parties transparentes présentent une plus petite dimension inférieure à 0,5 mm.

6. Matrice pour la mise en oeuvre du procédé selon la revendication 1, **caractérisée en ce qu'**elle présente un premier type de zones dont l'état de surface est mat, un deuxième type de zones dont l'état de surface présente des gravures pour former un réseau diffractant et un troisième type de zones dont l'état de surface est lisse, certaines desdites zones présentent une plus petite dimension inférieure à 0,5 mm.

7. Matrice selon la revendication 6, **caractérisée en ce qu'**elle présente en outre un quatrième type de zones dont l'état de surface est semi-mat, avec une granulosité inférieure à l'état de surface mat

8. Composant de sécurité **caractérisé en ce qu'**il présente des zones colorées correspondant à un réseau de diffraction, des zones présentant un aspect de métal mat et des zones présentant un aspect de miroir réfléchissant, certaines desdites zones présentent une plus petite dimension inférieure à 0,5 mm.

## Claims

1. A method for making a security optical component, including a step of stamping a transparent film, a step of vacuum deposition of a layer of a dielectric material with a high optical index on the whole surface, a step of partial metallization of the film thus prepared, and a step of application of the adhesive, **characterized in that** the step of stamping is performed with a die having a first type of areas, the surface condition of which is mat, a second type of areas, the surface condition of which shows etchings so as to form a diffracting network, and **in that** the step of metallization consists in depositing a layer of metal (2) on only one part of the areas of each type, with the other part remaining transparent.

2. A method according to claim 1, **characterized in that** the stamping is performed with a die further having a third type of areas, the surface condition of which is smooth.

3. A method according to claim 2, **characterized in that** the stamping is performed with a die further having a fourth type of areas, the surface condition of which is semi-matte, with a lower coarseness than that of the mat surface condition.

4. A method according to claim 1, **characterized in that** some of said metallized parts have a smaller dimension of less than 0.5mm.

5. A method according to claim 1, **characterized in that** some of said transparent parts have a smaller dimension of less than 0.5mm.

6. A die for the implementation of the method according to claim 1, **characterized in that** it has a first type of areas, the surface condition of which is mat, a second type of areas, the surface condition of which shows etchings so as to form a diffracting network and a third type of areas, the surface condition of which is smooth, with some of said areas having a smaller dimension of less than 0.5mm.

7. A die according to claim 6, **characterized in that** it further has a fourth type of areas, the surface condition of which is semi-matte, with a lower coarseness than that of the mat surface condition.

8. A security component **characterized in that** it shows colored areas corresponding to a diffraction network, areas having the appearance of a mat metal and areas having the appearance of a reflecting mirror, with some of said areas having a smaller dimension of less than 0.5mm.

## Patentansprüche

1. Verfahren zur Herstellung eines optischen Sicherheitsbauteils, mit einem Prägeschritt einer transparenten Folie, einem Vakuumabscheidungsschritt einer Schicht aus dielektrischem Material mit einer hohen Optikzahl über die gesamte Oberfläche, einem Teilmetallisierungsschritt der so vorbereiteten Folie und einem Beleimungsschritt, **dadurch gekennzeichnet, dass** der Prägeschritt mit einer Matrize durchgeführt wird, die einen ersten Typ von Zonen aufweist, deren Oberflächenzustand matt ist, einen zweiten Typ von Zonen, deren Oberflächenzustand Gravuren aufweist, um ein brechendes Netzwerk zu bilden, und dass der Metallisierungsschritt darin besteht, eine Metallschicht (2) auf nur einem Teil der Zonen eines jedes Typs abzuscheiden, wobei der andere Teil transparent (1) bleibt.

2. Verfahren gemäß Anspruch 1, **dadurch gekennzeichnet, dass** das Prägen mit einer Matrize durchgeführt wird, die ferner einen dritten Typ von Zonen aufweist, deren Oberflächenzustand glatt ist.

3. Verfahren gemäß Anspruch 2, **dadurch gekennzeichnet, dass** das Prägen mit einer Matrize durchgeführt wird, die ferner einen vierten Typ von Zonen aufweist, deren Oberflächenzustand halbmatt ist, mit einer kleineren Korngröße als der matte Oberflächenzustand.

4. Verfahren gemäß Anspruch 1, **dadurch gekennzeichnet, dass** einige der genannten metallisierten Teile eine kleinere Abmessung als 0,5 mm aufweisen.

5. Verfahren gemäß Anspruch 1, **dadurch gekennzeichnet, dass** einige der genannten transparenten Teile eine kleinere Abmessung als 0,5 mm aufweisen.

6. Matrize für die Durchführung des Verfahrens gemäß Anspruch 1, **dadurch gekennzeichnet, dass** sie einen ersten Typ von Zonen aufweist, deren Oberflächenzustand matt ist, einen zweiten Typ von Zonen, deren Oberflächenzustand Gravuren aufweist, um ein brechendes Netzwerk zu bilden, und einen dritten Typ von Zonen, deren Oberflächenzustand glatt ist, wobei einige der genannten Zonen eine kleinere Abmessung als 0,5 mm aufweisen.

7. Matrize gemäß Anspruch 6, **dadurch gekennzeichnet, dass** sie ferner einen vierten Typ von Zonen aufweist, deren Oberflächenzustand halbmatt ist, mit einer kleineren Korngröße als der matte Oberflächenzustand.

8. Sicherheitsbauteil, **dadurch gekennzeichnet, dass** es farbige Zonen aufweist, die einem Brechungsnetzwerk entsprechen, Zonen mit einem matten Metallaspekt und Zonen mit einem abstrahlenden Spiegelaspekt, wobei einige der genannten Zonen eine kleinere Abmessung als 0,5 mm aufweisen.
